# EUROPÄISCHE PATENTSCHRIFT

(11) **EP 0 084 163 B1**
(45) Veröffentlichungstag und Bekanntmachung des Hinweises auf die Patenterteilung: **24.02.1988**
(21) Anmeldenummer: 82111992.2
(22) Anmeldetag: 24.12.1982
(51) Int. Cl.: B66C 1/02

(54) **Hubtraverse mit Saugkörpern**
Lifting beam with suction cups
Traverse de levage à ventouses

(30) Priorität: 29.12.1981 DE 3151772
(43) Veröffentlichungstag der Anmeldung: 27.07.1983
(73) Patentinhaber: Lubas, Egon, D-4047 Dormagen 11 (DE)
(72) Erfinder: Lubas, Egon, D-4047 Dormagen 11 (DE)
(74) Vertreter: Cohausz & Florack Patentanwälte

(56) Entgegenhaltungen:
- DE-A- 2 212 966
- DE-A- 2 225 859
- DE-B- 2 140 911
- US-A- 3 227 482
- US-A- 3 367 705
- US-A- 3 833 251

## Beschreibung

Die Erfindung betrifft eine Hubtraverse mit Saugkörpern, die jeweils einen an eine Unterdruckleitung angeschlossenen Saugteller und einen an der Unterseite desselben befestigten Saugrahmen aufweisen, der aus einem elastischen Material und einer damit in Verbindung stehenden und zur Befestigung am Saugteller dienenden in Längsrichtung verlaufenden starren Armierung besteht, wobei der Saugteller aus zwei gelenkig miteinander verbundenen Tellerteilen besteht, denen jeweils eine Armierung zugeordnet ist.

Zum Anheben von Rohren sind Saugrahmen bekannt, die an den in Umfangsrichtung auf den Rohren zur Auflage kommenden Stirnseiten dem Rohrradius zumindest angenähert angepaßt sein müssen. Dies bedeutet, daß jeweils ein Auswechseln der Saugdruckrahmen oder gegebenenfalls der vollständigen Saugkörper erforderlich ist, wenn mit der Hubtraverse wahlweise Rohre von unterschiedlichem Durchmesser gehoben werden sollen.

Um ein häufiges Auswechseln der Saugdruckrahmen zu vermeiden, ist es aus der DE-B-23 57 206 bekannt, die Armierung des Rahmens durch eine Anzahl flacher, starrer Versteifungsrippen zu bilden, die parallel zueinander verlaufen und in den Boden des Saugtellers eingebettet sind. Die Elastizität des Saugtellermaterials ermöglicht ein Biegen des ganzen Saugtellers bzw. seines Rahmens um eine zur Längsachse der Versteifungsrippen parallele Achse. Die Versteifungsrippen sind mit einem System aus zueinander gelenkig angeordneten Hebelarmen verbunden, die nach dem Auflegen des Saugrahmens beispielsweise auf ein Rohr arretiert werden und damit bewirken, daß der Saugteller entsprechend dem jeweils vorhandenen bogenförmigen Verlauf des zu hebenden Rohres starr und formsteif wird. Dies führt zu einem großen technischen Aufwand. Ferner ist die Hubtraverse schwer zu handhaben und erfordert einen erheblichen Raumbedarf.

Aus der US-A-3 227 462 ist eine Hubtraverse mit Saugkörpern der eingangs genannten Art bekannt, dessen zwei Teile um eine zur Längsachse parallele Achse zueinander verschwenkbar sind, um den Durchmesser des Saugtellers in radialer Richtung anzupassen. Eine zuverlässige Abdichtung zwischen dem Saugrahmen und dem anzuhebenden Rohr gleichmäßig an allen Stellen des Saugrahmenumfanges ist allenfalls dann erreichbar, wenn der Saugteller genau kreisbogenförmig ist. In allen anderen Fällen lassen sich ein gleichmäßiger Auflagedruck und eine zuverlässige Abdichtung nicht erreichen, insbesondere nicht im Bereich der in Umfangsrichtung verlaufenden Seiten des Saugrahmens. Ferner ist bei dieser Konstruktion eine gelenkige Befestigung der Saugrahmenteile aneinander unbedingt erforderlich.

Es ist Aufgabe der vorliegenden Erfindung, eine Hubtraverse bei einfachster Konstruktion so auszubilden, daß sich jeder Saugkörper zum Heben von Rohren unterschiedlichen Durchmessers verwenden läßt.

Diese Aufgabe wird erfindungsgemäß dadurch gelöst, daß die Armierungen im elastischen Material eingebettet und an den Schmalseiten durch eine ebenfalls eingebettete elastische Versteifung miteinander in Verbindung stehen, und daß die Versteifung eine Verschiebbarkeit der Armierungen quer zueinander zuläßt.

Die größere Nachgiebigkeit des Saugrahmens an den Schmal- oder Stirnseiten wird dadurch erreicht, daß sich hier das elastische Material des Saugrahmens stark zusammendrücken läßt, da an diesen Seiten die Armierungen biegbar und verschieblich sind. Eine größere Nachgiebigkeit an den Schmal- oder Stirnseiten durch den Saugrahmen zu erreichen, führt dazu, daß die Konstruktion besonders einfach sein kann und eine hohe Zuverlässigkeit erreicht wird. Durch diese Anpassungsbereiche erhält der Saugrahmen bei einfachster Konstruktion eine Elastizität, die eine Anpassung an Rohrmäntel von unterschiedlichen Radien ermöglicht. Trotz dieser Elastizität ist ein zuverlässiges und ausreichend dichtes Anliegen des Saugrahmens gewährleistet.

Vorteilhafte Ausgestaltungen der Erfindung sind in den Unteransprüchen angeführt.

Nachfolgend wird eine besonders vorteilhafte Ausführungsform der Erfindung anhand von Zeichnungen näher beschrieben. Im einzelnen zeigen:
Figur 1 in schematischer Darstellung die Gesamtansicht einer Hubtraverse;
Figur 2 in schematischer Darstellung einen Schnitt durch einen Saugkörper;
Figur 3 eine Draufsicht auf den in Figur 2 dargestellten Saugkörper;
Figur 4 eine Draufsicht auf eine in einen Saugrahmen eingebettete Armierung und einen Teil des Saugrahmens.

An einer in Figur 1 dargestellten Hubtraverse 10 sind mehrere einzelne Traversen 11 aufgehängt. An jeder Traverse 11 wiederum hängen drei Saugkörper 12, die jeweils an ein hier nicht dargestelltes Unterdrucksystem angeschlossen sind. Mit der Hubtraverse 10 soll ein Rohr 13 gehoben werden. Die Saugkörper 12 werden nachfolgend im einzelnen beschrieben.

Jeder Saugkörper 12 hat einen aus zwei Tellerteilen 14 gebildeten Saugteller und einen Saugrahmen 15. Dieser besteht aus Gummi oder einem geeigneten elastischen Kunststoff. Der untere Rand des Saugrahmens 15 ist lippenförmig ausgebildet. Nach innen schließen an der Unterseite des Saugrahmens 15 weitere Dichtlippen 16 an.

In den Saugrahmen 15 ist ein aus Profilstahl bestehender Rahmen 17 eingebettet, der mit im Abstand voneinander angeordneten Gewindemuttern 18 versehen ist. Diese sind an ihrer Unterseite geschlossen, um ein zu weites Einschrauben der von der Oberseite der Tellerteile 14 hindurchgesteckten Schraubbolzen zu verhindern.

Der Rahmen 17 ist, wie Figur 4 erkennen läßt, an seinen Schmalseiten unterbrochen. Die beiden Rahmen- bzw. Armierungsteile 17a, 17b sind jeweils durch ein elastisches Zwischenstück miteinander verbunden, das aus drei zueinander parallelen Federstäben 21 und einem diese verbindenden Teil 22 besteht. Die Federstäbe 21 ermöglichen ein elastisches Auseinanderbiegen der zu beiden Federstäbe angrenzenden Saugrahmenteile. Ferner greifen die Federstäbe 21 längsverschiebbar in die zugeordneten Teile des Rahmen 17 ein, so daß bei einer späteren Verformung des den Rahmen 17 umgebenden elastischen Materials eine Verschiebbarkeit zwischen diesem und den Rahmenteilen ohne ein Quetschen oder eine Faltenbildung in dem Material möglich ist. Wenn der Saugrahmen durch diese Verformung in die endgültige Form gebracht ist, ermöglichen die Federstäbe 21 ein elastisches Auseinanderbiegen der zu ihren beiden Seiten angrenzenden Saugrahmenteile zur Anpassung an unterschiedliche Rohrdurchmesser.

Auf die Oberseite des Saugrahmens 15 ist eine Platte 23 aufgelegt, die ebenfalls aus Gummi oder einem elastischen Kunststoff bestehen kann und die den Saugrahmen 15 zu einem Saugtopf ergänzt. Die Platte 23 ist mit Hilfe von Haltestäben 24 an der Unterseite der Tellerteile 14 verschraubt.

An die Oberseite der Tellerteile 14 sind Laschen 25 angeschweißt. Die Laschen 25 sind abwechselnd an dem einen und dem anderen Tellerteil 14 fest und greifen auf den anderen Tellerteil 14 hinüber. Somit können sich die Tellerteile 14 in radialer Richtung nach außen über die Laschen 15 gegeneinander abstützen, während diese Bewegung um eine gedachte Achse erfolgt, die etwa im Bereich der Platte 23 liegt.

Der beschriebene Saugkörper 12 kann also nicht nur zum Heben von Rohren verwendet werden, deren Radius der Form des Saugrahmens 15 an seiner Unterseite entspricht. Wenn der Saugkörper 12 auf Rohre mit größeren Radien aufgesetzt wird, werden seine Tellerteile 14 bereits aufgrund des Eigengewichtes des Saugkörpers 12 auseinanderschwenken. Der Saugrahmen 15 wird zunächst mit seinem unteren lippenförmigen Rand auf dem jeweiligen Rohr aufliegen. Wenn dann der Saugdruck eingeschaltet wird, zieht sich der Saugkörper 12 an das Rohr heran, bis schließlich auch die Dichtlippen 16 auf dem Rohrmantel aufliegen und den Saugkörper 12 so vollständig abdichten, daß kein nennenswerter Saugdruck mehr verloren geht. In Figur 3 ist eine Anschlußöffnung 26 erkennbar, über die der Unterdruck zugeführt wird.

Um die Elastizität in den Anpassungsbereichen zu erhöhen, können in diese elastische Elemente zum Beispiel aus Federstahl eingebettet werden. Diese Elemente können sich bis zu dem Rahmen erstrecken und gegebenenfalls mit diesem verbunden sein.

Die Saugrahmen 15 können auch einen geschlossenen Boden haben und somit topf-oder napfförmig ausgebildet sein. Der Boden dient dann gleichzeitig als Abdichtung, wie im übrigen auch die Platte 23 gleichzeitig die Funktion einer Dichtung übernehmen kann.

Wenn im übrigen im Zusammenhang mit der Erfindung von einer Hubtraverse gesprochen wird, so soll hierunter auch eine beliebige Einzelaufhängung von Saugkörpern mit Hilfe von Bügeln, Haken oder dergleichen verstanden werden.

## Patentansprüche

1. Hubtraverse mit Saugkörpern (12), die jeweils einen an eine Unterdruckleitung angeschlossenen Saugteller und einen an der Unterseite desselben befestigten Saugrahmen (15) aufweisen, der aus einem elastischen Material und einer damit in Verbindung stehenden und zur Befestigung am Saugteller dienenden in Längsrichtung verlaufenden starren Armierung (17) besteht, wobei der Saugteller aus zwei gelenkig miteinander verbundenen Tellerteilen (14) besteht, denen jeweils eine Armierung (17a, 17b) zugeordnet ist,
dadurch gekennzeichnet, daß die Armierungen (17a, 17b) im elastischen Material eingebettet sind und an den Schmalseiten durch eine ebenfalls eingebettete elastische Versteifung (21) miteinander in Verbindung stehen und daß die Versteifung (21) eine Verschiebbarkeit der Armierungen (17a, 17b) quer zueinander zuläßt.

2. Hubtraverse nach Anspruch 1,
dadurch gekennzeichnet, daß die Versteifung (21) von einem elastischen Zwischenstück gebildet ist.

3. Hubtraverse nach Anspruch 2,
dadurch gekennzeichnet, daß die Versteifung (21) aus drei zueinander parallelen Federstäben und einem diese verbindenden Teil (22) besteht.

4. Hubtraverse nach Anspruch 3,
dadurch gekennzeichnet, daß die Federstärke längsverschieblich in die zugeordneten Armierungsteile (17a, 17b) eingreifen.

5. Hubtraverse nach einem der vorherigen Ansprüche,
dadurch gekennzeichnet, daß die Tellerteile (14) durch mindestens ein flexibles, die Achse bildendes Verbindungselement (23) miteinander verbunden sind.

6. Hubtraverse nach Anspruch 5,
dadurch gekennzeichnet, daß das Verbindungselement (23) zwischen den Tellerteilen (14) und dem Saugrahmen (15) angeordnet ist und die Form einer Lasche, einer Platte oder eines Rahmens hat.

7. Hubtraverse nach einem der vorherigen Ansprüche, dadurch gekennzeichnet, daß an der Oberseite eines Tellerteils (14) mindestens eine, den anderen Teilerteil (14) übergreifende Lasche (25) befestigt ist, mittels derer sich die Tellerteile (14) in radialer Richtung gegeneinander abstützen.

8. Hubtraverse nach Anspruch 7,
dadurch gekennzeichnet, daß entlang der benachbarten Tellerteilseiten Laschen (25) abwechselnd an dem einen und an dem anderen Tellerteil (14) befestigt sind.

## Claims

1. Lifting bar with suction elements (12), which each have a suction plate connected to a vacuum line and a suction frame (15), fastened to the underside of said suction plate, which suction frame consists of a flexible material and a longitudinally running rigid armouring (17) which is connected thereto and serves for fastening on the suction plate, the suction plate consisting of two hinge-connected plate parts (14) to each of which an armouring (17a, 17b) is assigned, characterized in that the armourings (17a, 17b) are embedded in the flexible material and are connected to each other on the narrow sides by a likewise embedded flexible reinforcement (21), and in that the reinfortement (21) allows for a displaceability of the armourings (17a, 17b) transversely to each other.

2. Lifting bar according to Claim 1,
characterized in that the reinforcement (21) is formed by a flexible intermediate piece.

3. Lifting bar according to Claim 2,
characterized in that the reinforcement (21) consists of three parallel spring bars and a part (22) connecting the latter.

4. Lifting bar according to Claim 3,
characterized in that the spring bars engage longitudinally displaceably in the assigned armouring parts (17a, 17b).

5. Lifting bar according to one of the preceding claims, characterized in that the plate parts (14) are connected to one another by at least one flexible connecting element (23), forming the axis.

6. Lifting bar according to Claim 5,
characterized in that the connecting element (23) is arranged between the plate parts (14) and the suction frame (15) and has the shape of a strap, a plate or a frame.

7. Lifting bar according to one of the preceding claims, characterized in that at least one strap (25) is fastened on the upperside of one plate part (14), overlapping the other plate part (14), by means of which strap the plate parts (14) are supported one against the other in radial direction.

8. Lifting bar according to Claim 7,
characterized in that straps (25) are alternately fastened on the one and on the other plate part (14) along the neighbouring plate part sides.

## Revendications

1. Traverse de levage à ventouses (12) qui présentent chacune un plateau aspirateur relié à un conduit de dépression et un cadre aspirateur (15) disposé sur la face inférieure de celui-ci, qui est constitué d'un matériau élastique et d'urn armature (17) rigide s'étendant en direction longitudinale et sert à la fixation au plateau aspirateur, le plateau aspirateur étant consitué de deux parties de plateau (14) reliées l'une à l'autre par articulation, une armature (17a, 17b) étant associée à chacune des parties, caractérisé par le fait que les armatures (17a, 17b) sont enrobées dans un matériau élastique et sont en liaison les unes avec les autres le long des petits côtés par un renforcement (21) élastique également enrobé, et que le renforcement (21) permet une possibilité de coulissement des armatures (17a, 17b) obliquement les unes par rapport aux autres.

2. Traverse de levage selon la revendication 1, caractérisée par le fait que le renforcement (21) est constitué par une pièce intermédiaire.

3. Traverse de levage selon la revendication 2, caractérisé par le fait que le renforcement (21) est formé de trois joncs à ressort parallèles et d'une pièce (22) les reliant.

4. Traverse de levage selon la revendication 3, caractérisée par le fait que les joncs à ressort pénètrent en pouvant coulisser dans les pièces d'armature (17a, 17b) adjointes.

5. Traverse de levage selon l'une des
revendications précédentes, caractérisée par le fait que les portions de plateau (14) sont reliées l'une à l'autre par au moins un élément de liaison (23) flexible formant l'axe.

6. Traverse de levage selon la revendication 5, caractérisée per le fait que l'élément de liaison (23) est disposé entre les parties de plateau (14) et le plateau aspirateur (15) et a la forme d'un collier, d'une plaque ou d'un cadre.

7. Traverse de levage selon l'une des
revendications précédentes, caractérisée par le fait qu'au moins un collier (25) chevauchant l'autre partie de plateau (14) est fixée à la face supérieure d'une partie de plateau (14).

8. Traverse de levage selon la revendication 7, caractérisée par le fait que des colliers (25) sont disposés le long des faces des parties de plateau voisines alternativement à l'une et à l'autre parties de plateau (14).
